# EUROPÄISCHE PATENTSCHRIFT

(11) **EP 3 116 789 B1**
(45) Veröffentlichungstag und Bekanntmachung des Hinweises auf die Patenterteilung: **05.06.2019**
(21) Anmeldenummer: 15712828.1
(22) Anmeldetag: 16.03.2015
(51) Int. Cl.: B65B 21/18, B65B 5/08

(54) **PACKEINRICHTUNG UND PACKVERFAHREN**
PACKING DEVICE AND PACKING METHOD
SYSTÈME ET PROCÉDÉ D'EMBALLAGE

(30) Priorität: 14.03.2014 DE 202014101173 U
(43) Veröffentlichungstag der Anmeldung: 18.01.2017
(73) Patentinhaber: Semoconsult GmbH, 86399 Bobingen (DE)
(72) Erfinder: HIRSCHEK, Herwig, 86399 Bobingen (DE)
(74) Vertreter: Ernicke, Klaus Stefan
(86) Internationale Anmeldenummer: PCT/EP2015/055424
(87) Internationale Veröffentlichungsnummer: WO 2015/136118

(56) Entgegenhaltungen:
- US-A- 2 635 773
- US-A- 2 707 572
- US-A- 2 828 877
- US-A- 4 211 056

## Beschreibung

Die Erfindung betrifft eine Packeinrichtung und ein Packverfahren mit den Merkmalen im Oberbegriff des Verfahrens- und Vorrichtungshauptanspruchs.

Eine solche Packeinrichtung für Flaschen ist aus der DE 40 36 341 A1 bekannt. Die auf einem Flaschenförderer im Strom zugeführten Flaschen werden mittels einer Gruppiereinrichtung in Flaschenpulks unterteilt und auf dem Warenförderer in Förderrichtung vom Flaschenstrom separiert. Hierbei rutschen die Flaschen stellenweise auf dem Warenförderer durch. Ein Einpacker mit Rotor und Packkopf bildet die Umsetzeinrichtung, welche die separierten Flaschenpulks greift und in seitlich neben den Warenförderer angeordnete Flaschenkästen umsetzt.

Die DE 42 42 163 C2 zeigt eine andere Packeinrichtung, bei der die mehrreihigen Flaschenströme am Ende eines Flaschenförderers per Anschlag gestaut und aus der Ruhestellung mit einem Umsetzer aufgenommen und auf Flaschenkästen umgesetzt werden, die auf einem Kastenförderer unterhalb des Flaschenförderers transportiert werden.

Die DE 299 05 430 U1 offenbart eine ähnliche Packeinrichtung, bei der Flaschen aus Luftförderern in Reihenführungen eines bereit stehenden Greiferkopfes einlaufen und dann auf einen Palletierplatz oder einem Behälter umgesetzt werden. Dokument US 2 707 572 A, das als nächstliegende Stand der Technik angesehen werden kann, offenbart eine Packeinrichtung (und das entsprechende Verfahren) zum Ein- und/ oder Auspacken von Waren, insbesondere Warenpulks in einem Warenstrom, in und/oder aus einem Warenträger, wobei die Packeinrichtung einen Warenförderer und eine Umsetzeinrichtung für die in Förderrichtung auf dem Warenförderer im Warenström bewegten Waren aufweist, wobei die Umsetzeinrichtung direkt oberhalb des Warenträgers angeordnet ist und eine vertikale relative Umsetzbewegung zwischen den Waren und dem Warenträger bewirkt, wobei zwischen der Umsetzeinrichtung und dem Warenträger im Umsetzbereich eine temporär entfernbare Stützeinrichtung für die Waren angeordnet ist.

Es ist Aufgabe der vorliegenden Erfindung, eine verbesserte Packtechnik aufzuzeigen.

Die Erfindung löst diese Aufgabe mit den Merkmalen im Verfahrens- und Vorrichtungshauptanspruch.

Die beanspruchte Packtechnik hat den Vorteil einer wesentlichen zeitlichen Verkürzung der Umsetzzyklen und einer entsprechend gesteigerten Leistungsfähigkeit. Außerdem können Schwingbewegungen der von einem Umsetzer aufgenommenen Waren auf ein Minimum reduziert oder eliminiert werden. Dies erhöht die Prozesssicherheit und kann sich leistungssteigernd auswirken.

Die beanspruchte Packtechnik, d.h. die Packeinrichtung und das Packverfahren, können mit Vorteil zum Einpacken und Umsetzen und Waren, insbesondere Stückgütern, vorzugsweise Flaschen oder Dosen, von einem Warenförderer in eine oder mehrere bereitstehende Warenträger, z.B. Flaschenkästen, eingesetzt werden. Eine Verwendung ist auch für den umgekehrten Vorgang zum Auspacken von solchen Waren aus Warenträgern und zum Umsetzen auf einen Warenförderer für den Abtransport einsetzbar. Das Einsetzen erfolgt mit einer vertikalen Relativbewegung zwischen Waren und Warenträgern, wobei wahlweise eine oder beide Komponenten vertikal bewegbar sind.

Erfindungsgemäß erfolgt ein Einsatz bei kontinuierlich bewegten Warenströmen, wobei die Einzelwaren in ein oder mehreren Reihen hintereinander und ggf. nebeneinander bei der Zufuhr oder Abfuhr bewegt werden können. Sie können dabei in dichter gegenseitiger Anlage geführt werden. Während des Transports ist ein Aufstauen der Waren an einem Anschlag nicht erforderlich. Dies vermeidet Stöße und Schläge und schont die Waren. Außerdem wird die Positioniergenauigkeit und die Greifsicherheit beim Umsetzvorgang erhöht. Verbessert wird ferner die Sicherheit gegen unerwünschtes Umfallen oder andere Lageränderungen der Waren im Förderstrom.

Die beanspruchte Packtechnik ermöglicht ein Greifen und Umsetzen der Waren on the fly. Hierfür können die Umsetzeinrichtung, die Stützeinrichtung und die Fördereinrichtung für die Warenträger sowie ggf. ein Zentrierrahmen in ihren Bewegungen in Förderrichtung aufeinander abgestimmt und insbesondere synchronisiert werden.

Die Umsetzbewegung der an der Oberseite gegriffen und z.B. frei hängenden Waren, insbesondere Flaschen, kann eine im wesentlichen vertikale Bewegung sein, sodass Querschwingungen der Waren reduziert oder eliminiert werden können.

Die temporär entfernbare bzw. längenveränderliche und wälzbare Stützeinrichtung hat für den Umsetzprozess besondere Vorteile. Sie kann während des Greifens der Waren vorhanden sein und kann die Waren dabei von unten und/oder seitlich stützen und halten. Während der Umsetzbewegung kann die Stützeinrichtung rasch entfernt, insbesondere aus dem Stützeingriff abgewälzt werden und dadurch Platz für die vertikale Umsetzbewegung freigeben. Währenddessen kann kontinuierliche Warentrangsport in Förderrichtung aufrecht erhalten bleiben. Die wälzbare Stützeinrichtung hat dabei den Vorteil, dass sie zwängungsfrei arbeiten und ein Rutschen der Waren an oder auf dem Warenförderer minimieren oder vermeiden kann. Erfindungsgemäß ist die Stützeinrichtung als Rollboden ausgebildet, der sich unter dem zum Umsetzen vorgesehen Warenpulk anrollt oder wegrollt. In einer anderen Ausführungsform kann die Stützeinrichtung seitlich an den Waren angreifen und diese beim Stützeingriff im Klemmschluss halten.

Eine konstruktive Ausführung der Stützeinrichtung mit einem bandartigen umlaufenden Stützmittel und mit einer teleskopierbaren Bandführung mit Oberwagen und Unterwagen für gegenseitige Relativbewegungen eines Oberbandes und eines Unterbandes hat besondere Vorteile für die Funktions- und Störungssicherheit. Das Oberband kann eine Stützfläche für die Waren, insbesondere Flaschen, bilden und kann sich sowohl für die Aufrechterhaltung eines Warentransports in Förderrichtung bewegen, als auch durch eine Wagenbewegung unter dem zum Umsetzen vorgesehenen Warenpulk anrollen und wegrollen. Durch die teleskopierbare Bandführung kann dies sehr schnell und störungsfrei geschehen, wobei die Umlaufbewegung des Bandes und die Fahrbewegung einander in kinematisch günstiger Weise überlagern können. Die betreffenden Antriebsbewegungen können auch sehr genau durch bevorzugt getrennte Antriebe gesteuert werden. Ein Teleskoptisch kann im Bereich des Oberbands für eine zusätzliche Stützfunktion sorgen, wobei das Obertrum auf der Tischoberfläche entlanggleiten und abgestützt werden kann. Die transportierten Waren können dadurch in jeder Stellung der Stützeinrichtung sicher abgestützt und gehalten werden.

Die Waren können auf dem Warenförderer und/oder der temporär entfernbaren, insbesondere längenveränderlichen Stützeinrichtung mit einer stationären oder instationären Warenführung, insbesondere einem Geländer, bei ihrer Bewegung in Förderrichtung seitlich geführt und gegen unerwünschte Lageänderungen, insbesondere Umfallen gesichert werden. Die Warenführung kann sich in Förderrichtung mit ihrem vorderen Endbereich bis in und ggf. durch den Umsetzbereich und insbesondere bis zum Vorderende der besagten Stützeinrichtung erstrecken. Die seitliche Warenführung kann an die Längenänderung oder Fahrbewegung der Stützeinrichtung gekoppelt sein. Sie sorgt bis zum Greifen der Waren durch die Umsetzeinrichtung und auch beim Umsetzen für Sicherheit. Die Warenführung kann randseitig und/oder zwischen den Warenreihen angeordnet sein. Sie kann mehrteilig und in Förderrichtung telekopierbar ausgebildet sein, was eine besonders gute und wirksame Führungsfunktion und Anpassung an die Bewegungen und wirksamen Längen der Stützeinrichtung bietet.

Die beanspruchte Packtechnik hat ferner Vorteile für die Verringerung und Vereinfachung des Bauaufwands. Insbesondere der Umsetzer kann einfacher und leichter ausgebildet sein. Er lässt sich auch einfacher an unterschiedliche Formate der Waren, insbesondere Flaschen, und ggf. der Warenträger, insbesondere Kartons, Kästen, Trays oder dgl. anpassen. Diese Umsetzeinrichtung kann multifunktonal und umstellbar sein. Sie kann alternativ wechselbar ausgebildet sein.

Dank der gesteigerten Leistungsfähigkeit, der kürzeren Dauer der Umsetzzyklen und der vereinfachten und verkleinerten Bauweise ist die beanspruchte Packeinrichtung besonders kostengünstig und wirtschaftlich. Auch die Schonung der Waren, insbesondere Flaschen, und die hohe Flexibilität wirken sich in einer Steigerung der Wirtschaftlichkeit aus.

In einer Ausgestaltung weist die Packeinrichtung eine längenveränderliche Stützeinrichtung auf, die mit den Waren während ihrer Förderbewegung im Umsetzbereich mittels einer An- und Abwälzbewegung in und außer Stützeingriff bringbar ist bzw. gebracht werden kann. Diese Ausgestaltung hat eigenständige erfinderische Bedeutung. Sie kann bei beliebigen Packeinrichtungen und Packverfahren zum Ein- und/oder Auspacken von Waren, insbesondere Warenpulks in einem Warenstrom, in und/oder aus einem Warenträger eingesetzt werden, wobei die Packeinrichtung einen Warenförderer und eine Umsetzeinrichtung für die in Förderrichtung bewegten Waren aufweist. Eine Anordnung der Umsetzeinrichtung direkt oberhalb des Warenträgers und eine vertikale relative Umsetzbewegung zwischen den Waren und dem Warenträger sowie die Anordnung der temporär entfernbaren Stützeinrichtung für die Waren im Umsetzbereich zwischen der Umsetzeinrichtung und dem Warenträger sind zwar vorteilhaft, aber nicht unbedingt erforderlich.

In den Unteransprüchen sind weitere vorteilhafte Ausgestaltungen der Erfindung angegeben.

Die Erfindung ist in den Zeichnungen beispielhaft und schematisch dargestellt. Im einzelnen zeigen:
- Figur 1:: eine schematische Seiteneinsicht einer Packeinrichtung,
- Figur 2:: eine vergrößerte Darstellung eines Ausschnitts II von Figur 1,
- Figur 3 bis 8:: einen Umsetzzyklus der Packeinrichtung von Figur 1 in mehreren Schritten,
- Figur 9 und 10:: zwei Varianten einer Bandführung einer Stützeinrichtung mit Antrieben und
- Figur 11:: eine perspektivische Darstellung eines Teleskoptisches einer Stützeinrichtung.
- Figur 12:: eine Variante der Packeinrichtung von Figur 1 mit einer anderen Warenführung in Seiteneinsicht,
- Figur 13 bis 18:: einen Umsetzzyklus der Packeinrichtung von Figur 12 in mehreren Schritten,
- Figur 19:: eine weitere Variante der Packeinrichtung mit anderer Warenführung in Seiteneinsicht und
- Figur 20 bis 25:: einen Umsetzzyklus der Packeinrichtung von Figur 19 in mehreren Schritten.

Die Erfindung betrifft eine Packeinrichtung (1) sowie ein Verfahren zum Ein- und/oder Auspacken von Waren (2) in und/oder aus einem Warenträger (5).

Figur 1 und 2 zeigen ein Ausführungsbeispiel einer Packeinrichtung (1) in Seitenansicht bzw. im Ausschnitt. In Figur 12 und 19 sind zwei Varianten der Packeinrichtung (1) von Figur 1 dargestellt.

Die Packeinrichtung (1) kann Bestandteil einer Warenbehandlungsanlage, insbesondere einer Flaschenbehandlungsanlage, sein. In der gezeigten Ausführungsform dient sie zum Einpacken von Waren (2) aus einem Förderstrom in bereit stehende Warenträger (5).

Die Waren (2) sind bevorzugt als Stückgüter ausgebildet. In der gezeigten und bevorzugten Ausführungsform sind sie als Flaschen aus Glas, Kunststoff, Metall oder dgl. ausgebildet. Alternative Ausführungsformen sind andere Stückgüter, z.B. Dosen, Pakete, Päckchen, Säcke oder dgl.. Erfindungsgemäße Stückgüter sind auch Gebinde oder Umverpackungen mit festen, plastischen oder fließfähigen Inhaltsstoffen, z.B. Sixpacks von Flaschen in einer Schrumpffolienverpackung. Nachfolgend werden die Ausführungsbeispiele anhand von Flaschen (2) beschrieben, wobei die technische Lehre in entsprechender Anspassung auch für andere Arten von Waren (2) gilt.

Die Flaschen (2) werden in ein oder mehrere bereit gehaltenen und offene Warenträger (5) umgesetzt. Diese sind z.B. als Kartons oder Flaschenkästen ausgebildet. Andere Ausführungsformen von Warenträgern (5) können Displayträger mit muldenförmigen Aufnahmen, schalenförmige Trays oder dgl. sein. Verschließbare Warenträger (5), z.B. Kartons, können mit einer nicht dargestellten Öffnungseinrichtung geöffnet, zum Umsetzen der Waren (2) in Offenstellung gehalten und ggf. anschließend wieder verschlossen werden.

Die Warenträger (5) können jeweils mehrere Flaschen (2) aufnehmen. Sie können hierfür im Innen- und Aufnahmeraum Führungsmittel, z.B. eine Fächerunterteilung oder dgl. haben. Sie können alternativ einen leeren Innenraum haben. Nachfolgend werden die Ausführungsbeispiele anhand von Kartons (5) beschrieben, wobei die technische Lehre entsprechend mit geeigneter Anpassung auch für andere Arten von Warenträgern (5) gilt.

Wie Figur 1 verdeutlicht, kann der Packeinrichtung (1) ein Warenförderer (3) vorgeschaltet oder zugeordnet, insbesondere auch in die Packeinrichtung (1) integriert sein. Der Warenförderer (3) ist z.B. als Bandförderer für einen stehenden Flaschentransport ausgebildet und weist ein oder mehrere umlaufende Förderbänder auf, auf denen die Flaschen (2) in Förderrichtung (4) transportiert werden. Die Förderbewegung erfolgt kontinuierlich. Die Förderrichtung (4) erstreckt sich längs der in Figur 1 gezeigten Raumachse (x).

Auf dem Warenförderer (3) können die Flaschen (2) in einer Reihenanordnung hintereinander transportiert werden. Hierbei können eine oder mehrere solcher Flaschenreihen nebeneinander gefördert werden. Die Flaschen (2) werden in einem Waren- oder Flaschenstrom gefördert, wobei sie eng und mit gegenseitigem Kontakt aneinander stehen. Sie können alternativ voneinander distanziert sein.

Die Packeinrichtung (1) weist ferner eine Umsetzeinrichtung (6), eine Stützeinrichtung (8) und ggf. eine Transporteinrichtung (11) für Warenträger (5) auf. Ferner kann die Packeinrichtung (1) einen Zentrierrahmen (10) für die Führung und Zentrierung der Flaschen (2) beim Umsetzvorgang aufweisen.

Die Umsetzeinrichtung (6) ist über einem Umsetzbereich (7) und oberhalb der zugeführten Flaschen (2) angeordnet. Sie greift im Umsetzbereich (7) einen Pulk von mehreren in einer oder mehreren Reihen angeordneten Flaschen (2) und setzt diese mit einer vertikalen Hubbewegung in ein oder mehrere bereitstehenden offene Kartons (5). Die Zahl und Anordnung der Flaschen (2) im Pulk (9) und auch die Flaschenanordnungen in den ein oder mehreren Kartons (5) kann variieren.

Die Umsetzeinrichtung (6) ist z.B. als Hubgreifer (15) ausgebildet, der einen Hubkopf mit ein oder mehreren Greifmitteln (16) aufweist, welche die Flaschen oder andere Waren (2) im Pulk (9) einzeln oder gemeinsam, insbesondere in einer oder mehreren Gruppen, an der Oberseite greifen. Die steuerbaren Greifmittel (16) können z.B. als Einzelgreifer oder Mehrfachgreifer in Form von Saugtulpen, Klemmgreifern oder dergleichen ausgebildet sein. Die Greifmittel (16) können eine feste oder veränderliche gegenseitige Positionierung und Zuordnung haben. Insbesondere können von der Umsetzeinrichtung (6) die Flaschenzuordnungen bzw. Lagenbilder beim Umsetzvorgang geändert werden. Aus einer regelmäßigen und kartesischen Reihenanordnung der im Pulk (9) aus dem Flaschenstrom gegriffenen Flaschen kann eine versetzte Reihenanordnung für den Einsatz im Warenträger (5) gebildet werden, bei der die Flaschen in benachbarten Reihen auf Lücke gesetzt sind.

Die Umsetzeinrichtung (6) bzw. der Hubgreifer (15) weisen ferner eine Bewegungseinrichtung (17) auf, die in der in Figur 1 angedeuteten Weise einachsig oder mehrachsig beweglich ist. Eine Bewegungsachse ist vertikal entlang der Raumachse (z) ausgerichtet und dient der hebenden bzw. senkenden Umsetzbewegung. Eine zweite Bewegungsachse kann längs der Raumachse (x) und längs der Förderrichtung (4) ausgerichtet sein. Die Umsetzeinrichtung (6) kann dadurch beim Umsetzvorgang mit den z. B. kontinuierlich transportierten Waren (2) in Förderrichtung (4) synchron mitbewegt werden. Auf eine Querbewegung in Richtung der horizontalen Raumachse (y) wird in der bevorzugten Ausführungsform verzichtet. Eine solche Beweglichkeit kann alternativ gegeben sein. Die Bewegungseinrichtung (17) weist für die vorgenannte Kinematik entsprechende Führungen und steuerbare Antriebe (nicht dargestellt) auf.

Die Transporteinrichtung (11) für die Warenträger (5) kann in beliebig geeigneter Weise ausgebildet sein. Sie kann die Kartons bzw. Warenträger (15) einzeln oder in Gruppen transportieren. Im gezeigten Ausführungsbeispiel ist sie als Bandförderer mit einem steuerbaren Antrieb ausgebildet. Die Transporteinrichtung (11) transportiert die Kartons (5) in Förderrichtung (4) und kann dabei mit der Förderbewegung und Fördergeschwindigkeit der Flaschen (2) oder auch mit der ggf. abweichenden Bewegung der Umsetzeinrichtung (6) in dieser Förderrichtung (4) synchronisiert werden.

Zwischen der in Ruhestellung befindlichen und z. B. angehobenen Umsetzeinrichtung (6) und den unterhalb der zugeführten Flaschen (2) befindlichen Warenträgern (5) ist eine Stützeinrichtung (8) für die Waren bzw. Flaschen (2) angeordnet. Zumindest Teile der Stützeinrichtung (8) befinden sich im Umsetzbereich (7). In diesem Umsetzbereich (7) kann die Stützeinrichtung (8) temporär entfernt werden und gibt dadurch den von der Umsetzeinrichtung (6) gehaltenen Pulk (9) frei, der dadurch abgesenkt und in den oder die bereit gestellten Kartons (5) gesetzt werden kann. Anschließend und nach Anheben der Umsetzeinrichtung (6) wird die Stützeinrichtung (8) wieder in den Umsetzbereich (7) bewegt und stützt dort die zugeführten Flaschen (2) an der Unterseite ab bis sie erneut von der Umsetzeinrichtung (6) gegriffen werden.

In dieser Funktion zum temporären Öffnen und Verschließen des Umsetzbereichs (7) kann die Stützvorrichtung (8) in der einfachsten Ausführungsform als Schieber ausgebildet sein, der in Förderrichtung (4) synchron mit der Förderbewegung der Flaschen (2) mitbewegt wird, bis diese von der Umsetzeinrichtung (6) gegriffen und ggf. etwas angehoben werden. Der Schieber kann dann schnell aus dem Umsetzbereich (7) entfernt und z. B. gegen die Förderrichtung (4) bewegt werden.

Erfindungsgemäß ist die Stützeinrichtung (8) längenveränderlich und wälzbar. Sie kann mit den Flaschen oder Waren (2) während deren Förderbewegung im Umsetzbereich (7) mittels einer An- und Abwälzbewegung in Stützeingriff und außer Stützeingriff gebraucht werden. Erfindungsgemäß ist die Stützeinrichtung (8) hierfür als Rollboden ausgebildet, der unter dem zum Umsetzen vorgesehenen Flaschenpulk (9) anrollbar und wegrollbar ist.

Die längenveränderliche und wälzbare Stützeinrichtung (8) kann für eine kontinuierliche Förderbewegung der Waren oder Flaschen (2) in Förderrichtung (4) synchron mitlauffähig ausgebildet sein. In der gezeigten Ausführungsform hat die Stützeinrichtung (8) ein in Förderrichtung (4) längenveränderliches und umlaufendes Stützmittel (18), das z. B. als endloses Stützband ausgebildet ist.

Zur Realisierung der Längenveränderung weist die Stützeinrichtung (8) eine teleskopierbare Bandführung (19) auf. Diese besitzt relativ zueinander bewegliche und angetriebene Wagen (23,24) mit Umlenkrollen (25) sowie eine Bandumlenkung (22) für das endlose Stützband (18). Der oberere und in Förderrichtung (4) vordere Wagen (23) wird von einem oberen Bandabschnitt, dem sogenannten Oberband (20), umschlungen, auf dem die Waren oder Flaschen (2) transportiert werden. Der untere Wagen oder sogenannte Unterwagen (24) mit der Umlenkrolle (25) wird vom Unterband (21) umschlungen. Die Wagen (23,24) sind gegenläufig beweglich, wobei die von Ober- und Unterband (20,21) gebildeten Bandschlaufen über stationäre Bandumlenkungen (22) und dortige Umlenkrollen geführt sind.

Figur 1 zeigt eine Ausgangsstellung des Umsetzzyklus, in dem die Stützeinrichtung (8) bzw. die Bandführung (19) voll ausgezogen ist und sich mit dem Oberband (20) in den Umsetzbereich (7) erstreckt. Das Oberband (20) hat hierdurch eine wesentlich größere Länge als das Unterband (21). Wie außerdem Figur 1 verdeutlicht, schließt das Oberband (20) vorzugsweise stufenlos an den Warenförderer (3) an.

Die Stützeinrichtung (8) kann für das Stützband (18) eine zusätzliche Abstützungsmöglichkeit haben, um auch bei einem langgezogenen Oberband (20) eine im wesentlichen ebene Förderbahn für die Flaschen (2) zu bieten. Hierfür kann ein Teleskoptisch (26) vorgesehen sein, der das Obertrum des Oberbands (20) unterstützt und der in Figur 1 schematisch angedeutet ist.

Figur 11 zeigt eine perspektivische Schemadarstellung des Teleskoptisches (26). Dieser weist ineinander greifende und relativ zueinander bewegliche Stützarme (27,28) auf, auf denen das besagte Obertrum aufliegt und entlanggleitet. Die Stützarme (27,28) sind in Richtung der Raumachse (x) bzw. der Förderrichtung (4) auseinander- und zusammenschiebbar. Die einen Stützarme (27) sind am Oberwagen (23) angeordnet und können mit diesem entlang einer entsprechenden Führung (nicht dargestellt) in Förderrichtung (4) vorwärts und rückwärts bewegt werden. Hierdurch wird die Länge des Teleskoptisches (26) verändert. Die anderen Stützarme (28) sind an einem stationären Träger (29), z. B. einem Querträger, angeordnet und in geeigneter Weise am Untergrund abgestützt. An den Stützarmen (28) bzw. am Träger (29) können auch ein oder mehrere Auflagen (30) angeordnet sein, welche die beweglichen Stützarme (27) abstützen.

Figur 9 und 10 verdeutlichen die Kinematik und Antriebstechnik der gezeigten Stützeinrichtung (8) und der Bandführung (19). Für das endlose Stützband (18) ist einerseits ein Antrieb (31) vorhanden, der das Stützband (18) umlaufend antreibt. Dieser Bandantrieb (31) kann z.B. an einer Bandumlenkung (22) stationär angeordnet sein. Für die Bewegung der Wagen (23,24) ist ein anderer Antrieb (32), ein sogenannter Wagenantrieb, vorgesehen. Dieser Wagenantrieb (32) weist z. B. einen Motor mit einem Antriebsrad und einem hierüber geführten und mit beiden Wagen (23,24) endseitig verbunden Zugmittel auf. Das Antriebsrad kann als Seilscheibe, Kettenrad, Zahnritzel oder dergleichen und das Zugmittel als Seil, Kette, Zahnriemen oder dergleichen ausgebildet sein. Die Wagen (23,24) werden über den Wagenantrieb (30) in der vorerwähnten Weise gegenläufig zueinander bewegt, wobei die Bandschlaufenlängen in der Summe konstant gehalten werden und das Stützband (18) auf Zug und unter Spannung gehalten wird. Mit dem Oberwagen (23) wird auf diese Weise auch der Teleskoptisch (26) in seiner Längserstreckung verstellt. Die Antriebe (31,32) sind steuerbar und können Elektromotoren, insbesondere Servomotoren, als Antriebsmittel aufweisen.

Die Packeinrichtung (1) kann ferner den eingangs erwähnten Zentrierrahmen (10) aufweisen, der bei der vertikalen Setzbewegung am Umsetzbereich (7) positioniert wird und die Flaschen (2) führt. Der Zentrierrahmen (10) kann längs der Förderrichtung (4) beweglich gelagert und geführt sein. Er kann gemäß Figur 2 ein oder mehrere Zentriermittel (13) für die Flaschen (2) besitzen, die z. B. als konische Einweiser oder Flügel ausgebildet sind. Der Zentrierrahmen (10) kann ferner an seinem dem Warenförderer (3) zugewandten Ende einen steuerbaren Anschlag (14) aufweisen, der als Stopper für den Flaschenstrom, insbesondere den Flaschenpulk (9) wirken kann und bedarfsweise durch einen entsprechend gesteuerten Antrieb betätigbar ist. Der Zentrierrahmen (10) kann mit der Stützeinrichtung (8) kinematisch gekoppelt sein. Er kann z. B. gemäß Figur 2 mit dem Oberwagen (23) bzw. dessen Umlenkrolle (25) verbunden sein. Der Zentrierrahmen (10) kann dadurch vom Wagenantrieb (32) mitbewegt werden. Er kann alternativ einen eigenen steuerbaren Antrieb aufweisen.

Die Packeinrichtung (1) kann im Bereich des Warenförderers (3) und/oder der temporären, insbesondere längenveränderlichen Stützeinrichtung (8) eine Führung für den Flaschenstrom während des Transports aufweisen. Die Warenführung (12) erstreckt sich in Förderrichtung (4) und kann an beiden Außenseiten des Flaschenstroms für dessen seitliche Führung angeordnet sein. Alternativ kann auch eine Warenführung (12) innenseitig zwischen ein oder mehreren Flaschenreihen vorhanden sein. Figur 1, 12 und 19 zeigen Varianten der Warenführung (12).

Die Warenführung (12) ist in der Ausführungsform von Figur 1 stationär angeordnet. Sie kann z.B. als Geländer ausgebildet sein. Die Warenführung (12) kann sich vom Förderband des Warenförderers (3) ausgehend in Förderrichtung (4) nach vorn bis zum Umsetzbereich (7) bzw. bis zur hinteren Endstellung der Stützeinrichtung (8) gemäß Figur 5 erstrecken und dort oder kurz davor enden.

Figur 3 bis 8 verdeutlichen einen Umsetzzyklus der Packeinrichtung (1) von Figur 1 und 2 in mehreren Schritten, wobei Figur 3 die Ausgangsstellung gemäß Figur 1 wiedergibt. In dieser Stellung ist die Stützeinrichtung (8) mit Oberband (20) ausgefahren und erstreckt sich in den Umsetzbereich (7), wobei sie einen Warenpulk (9) trägt. Dies ist die vordere Endstellung. Die Umsetzeinrichtung (6) befindet sich ebenfalls in der Ausgangsposition über dem Warenpulk (9). Mehrere leere Kartons (5) sind unter dem Warenpulk (9) angeordnet. Der Zentrierrahmen (10) befindet sich außerhalb des Umsetzbereiches (7).

Im nächsten Schritt gemäß Figur 4 greift die Umsetzeinrichtung (6) die Flaschen (2) von oben am Hals und führt hierzu eine Senkbewegung aus. Während dessen haben sich entsprechend des Flaschenvorschubs durch den Warenförderer (3) die Umsetzeinrichtung (6), die Stützeinrichtung (8) mit ihrem Oberwagen (23) und die Kartons (5) in Förderrichtung (4) um eine Strecke (x1) weiterbewegt. Im gleichen Maß sind auch der Umsetzbereich (7) und der Zentrierrahmen (10) gewandert.

Im nächsten Schritt gemäß Figur 5 wird die Stützeinrichtung (8) unter den von der Umsetzeinrichtung (6) gegriffenen Flaschen (2) im Pulk (9) gegen die Förderrichtung (4) sehr schnell in die hintere Endstellung zurückbewegt. Das umlaufend angetriebene Stützmittel (18), insbesondere dessen Oberband (20), führt dabei eine abwälzende oder wegrollende Bewegung aus und löst sich friktionsfrei vom Boden der gehaltenen Flaschen (2).

Zugleich wird von der Stützeinrichtung (8) der Zentrierrahmen (10) in Zentrierposition zwischen den gehaltenen Flaschenpulk (9) und die leeren Kartons (5) gebracht. Während dieser Vorgänge wird die Förderbewegung der Flaschen (2) aufrecht erhalten, wobei entsprechend die Umsetzeinrichtung (6), der Zentrierrahmen (10) und die leeren Kartons (5) in Förderrichtung (4) weiterbewegt werden und nun einen Weg (x2) von der Ausgangs- oder NullPosition zurückgelegt haben. Bei der in Figur 4 und 5 gezeigten Rückwärtsbewegung der Stützeinrichtung (8) und der Folgebewegung des Zentrierrahmens (10) ist auch der Anschlag (14) eingeklappt worden.

Im nächsten Schritt von Figur 6 findet das Absenken der Umsetzeinrichtung (6) und das Einführen der Flaschen (2) in die Kartons (5) statt. Auch dies geschieht während der synchronen Weiterbewegung der geförderten Flaschen (2), der Umsetzeinrichtung (6), der Kartons (5) und des Zentrierrahmens (10) zusammen mit der Stützeinrichtung (8). Der Anschlag (14) ist hierbei wieder ausgeklappt und verhindert ein Abkippen der vordersten Flasche (2) am Rand der Stützeinrichtung (8). x3 bezeichnet den zurückgelegten Weg.

Im Folgeschritt von Figur 7 ist die Umsetzeinrichtung (6) nach Freigabe der eingepackten Flaschen bzw. des Pulks (9) wieder nach oben gefahren und steht zur Aufnahme des nächsten Pulks (9) bereit. Währenddessen fand die erwähnte Synchronbewegung von Umsetzeinrichtung (6), Kartons (5), Zentrierrahmen (10) und Stützvorrichtung (8) sowie des Flaschenstroms (2) in Förderrichtung (4) bis zu einer Endposition statt, in der der Weg (x4) zurückgelegt wurde.

Figur 8 markiert den Beginn des nächsten Umsetzzyklus und entspricht der Anordnung von Figur 3. Die Umsetzeinrichtung (6) hat sich gegen die Förderrichtung (4) in die Ausgangsposition zurück bewegt. Der Weg (x4) zwischen Start- und Endposition während eines Umsetzzyklus kann kürzer als die Länge der Umsetzeinrichtung (6) und des Pulks (9) sowie des Umsetzbereichs (7) sein. Die Rücklaufbewegung der Umsetzeinrichtung (6) und der Stützeinrichtung (8) können wesentlich schneller als die vorzugsweise kontinuierliche Förderbewegung des Warenförderers (3) und des Flaschenstroms sein. In der Ausgangsposition von Figur 8 sind die gefüllten Kartons (5) abtransportiert und ein neuer Satz leerer Kartons (5) am Umsetzbereich (7) bereit gestellt. Desgleichen hat sich die Stützeinrichtung (8) wieder in Förderrichtung (4) nach vorn und über den Umsetzbereich (7) bewegt, wobei dies synchron mit der Fördergeschwindigkeit des Flaschenstroms erfolgen kann. Der Umsetzzyklus beginnt dann wieder von Neuem.

In Abwandlung des vorbeschriebenen Zyklusablaufs kann die Umsetzeinrichtung (6) über die mit "0" markierte Ausgangsposition des Ausführungsbeispiels gegen die Förderrichtung (4) zurückbewegt werden. Sie wird dabei über dem wanderenden Pulk (9) positioniert und mit diesem in Förderrichtung (4) bis zur vorgenannten Ausgangsposition bewegt, wobei während dieser Bewegungsphase bereits ein Absenken und Greifen des Warenpulks (9) stattfindet. Die Zykluszeit und der Weg in Förderrichtung (4) beim Umsetzen können dadurch verkürzt werden.

In weiterer Abwandlung der beschriebenen Ausführungsbeispiele kann die Stützeinrichtung (8) von seitlich abwälzbaren Klemmmitteln gebildet werden, welche die Flaschen (2) im Pulk (9) zwischen sich einklemmen und bei der Bewegung über den offenen Umsetzbereich (7) seitlich halten und führen und dabei auch Schwingbewegungen der Flaschen (2) in den horizontalen Längs- und Querrichtungen (x,y) vermeiden. Die vorderen Flaschen (2) im Pulk (9) können dabei während eines Teils der Förderbewegung über den Übergangsbereich (7) schwebend von der Stützvorrichtung (8) gehalten werden, bis die zurückgekehrte Umsetzeinrichtung (6) sie wieder greift. Der Warenförderer (3) erstreckt sich in dieser Ausführungsform weiter nach vorn bis zum Umsetzbereich (7). Bei dieser Variante ist es günstig, eine oder mehrere Flaschenreihen im Pulk (9) einzeln mit den seitlichen Stützmitteln zu greifen.

In einer weiteren Variante können für den Umsetzvorgang und die vertikale Umsetzbewegung die Kartons (5) angehoben und zu den am Umsetzer (6) gehaltenen Flaschen (2) bewegt werden, wobei unter Umständen der Zentrierrahmen (10) vertikal mitbewegt wird. In weiterer Abwandlung ist eine kombinierte Hebebewegung von Kartons und Senkbewegung von Flaschen (2) beim Umsetzen möglich.

Ein weiteres Ausführungsbeispiel sieht vor, dass die Packeinrichtung (1) zum Auspacken von Flaschen oder anderen Waren (2) aus Warenträgern (5) und deren Umsetzen auf einen Warenförderer (3) stattfindet, wobei ebenfalls eine Stützvorrichtung (8) der vorbeschriebenen Art vorhanden ist. Die Kinematik ist dann umgekehrt zu dem vorbeschriebenen Einpackvorgang.

In den gezeigten Ausführungsbeispielen endet die längenveränderliche bzw. in Förderrichtung (4) bewegliche Stützvorrichtung (8) am jenseitigen Rand des Umsetzbereiches (7). In einer anderen Ausführungsform kann jenseits des Umsetzbereiches (7) ein weiterer Warenförderer (3) oder eine weitere Stützvorrichtung (8) in Förderrichtung (4) anschließen. Dies kann ggf. jenseits des Zentrierrahmens (10) geschehen. Eine solche Anordnung erlaubt wahlweise ein Überbrücken des Umsetzbereiches (7) und einen Weitertransport des Flaschenstroms (2) über den Umsetzbereich (7) hinweg in Förderrichtung (4). Andererseits kann unter Beibehaltung der Förderrichtung (4) bei jenseitigem Anschluss einer weiteren Stützeinrichtung (8) ein Auspacken und Umsetzen der vorbeschriebenen Art zusätzlich zum Einpacken und in der gleichen Förderrichtung (4) erfolgen. Die Packeinrichtung (1) kann dadurch wahlweise zum Einpacken oder zum Auspacken oder zur Überbrückung des Umsetzbereichs (7) bei gleichbleibender Förderrichtung (4) benutzt werden.

Figur 12 zeigt eine Packeinrichtung (1) gemäß Figur 1 und 2 mit einer anderen Warenführung (12). Sie ist ebenfalls bevorzugt stationär angeordnet, wobei sie sich mit ihrem vorderen Endbereich (33) bis in den Umsetzbereich (7) und bevorzugt bis zu dessen in Förderrichtung (4) vorderem Ende bzw. zum Vorderende der Stützeinrichtung (8) in der vorderen Endstellung erstreckt. Die Warenführung (12) ist z.B. als randseitiges Geländer ausgebildet. Sie kann sich auch im Pulkbereich zwischen Flaschenreihen befinden. Sie bietet den Flaschen (2) auch im Umsetzbereich (7) und beim Greifvorgang einen seitlichen Halt. Ferner können die Flaschen (2) auf dem Warenförderer (3) und der Stützeinrichtung (8) bis zum Greifen und in der Warteposition am Anschlag (14) stets geführt sein. Die Umsetzeinrichtung (6) ist in ihrer konstruktiven Ausbildung und in ihren Abmessungen entsprechend angepasst und kann die Warenführung (12) bei ihren Umsetzbewegungen passieren.

Die Packeinrichtung (1) ist in der Variante von Figur 12 ansonsten wie im ersten Ausführungsbeispiel ausgebildet. Figur 13 bis 18 zeigen einen Umsetzzyklus in mehreren Schritten, wobei Figur 13 die Ausgangsstellung gemäß Figur 12 wiedergibt. Der Umsetzzyklus läuft wie in Figur 3 bis 8 ab.

In Figur 19 ist eine Packeinrichtung (1) gemäß Figur 1 und 2 mit einer weiteren Variante einer Warenführung (12) dargestellt. Die Warenführung (12) ist mehrteilig und bevorzugt teleskopierbar ausgebildet. Sie weist ein hinteres Führungsteil (34) und ein vorderes Führungsteil (35) auf, welches in Förderrichtung (4) beweglich ausgebildet und angeordnet ist. Die Führungsteile (34,35) sind übereinander angeordnet und in Richtung (4) relativ zueinander beweglich, wobei das hintere Führungsteil (34) bevorzugt stationär angeordnet ist. Die Führungsteile (34, 35) können geländerartig ausgebildet und randseitig sowie ggf. auch zwischen den Flaschenreihen angeordnet sein.

Das hintere Führungsteil (34) kann in gleicher Weise wie die in sich einteilige Warenführung (12) von Figur 1 ausgebildet und angeordnet sein. Es reicht bis zur hinteren Endstellung der Stützeinrichtung (8) gemäß Figur 5 und 22.

Das vordere Führungsteil (35) schließt sich in Förderrichtung (4) an und reicht in der ausgefahrenen Endstellung bis in den Umsetzbereich (7) und bis zur vorderen Endstellung der Stützeinrichtung (8) gemäß Figur 19. Das vordere Führungsteil (35) hat eine ähnliche Führungsfunktion wie der vordere Führungsbereich (33) bei der Variante von Figur 12.

Bei der Variante von Figur 19 folgt jedoch das bewegliche vordere Führungsteil (35) den Ein- und Ausfahrbewegungen der Stützeinrichtung (8) und ist an diese gekoppelt. Es kann hierfür einen eigenen synchronisierten Antrieb oder eine Schleppverbindung mit dem vorderen Ende der Stützeinrichtung (8) oder mit dem Stützrahmen (10) haben. Die Länge des vorderen Führungsteils (35) kann dem Ausfahrweg der temporären oder längenveränderlichen Stützeinrichtung (8) im Wesentlichen entsprechen. Sie ist vorzugsweise etwas größer.

Die mehrteilige und teleskopierbare Warenführung (12) erstreckt sich somit stets bis zur vorderen Endstellung bzw. dem Vorderende der besagten Stützeinrichtung (8) und passt sich an deren wirksame Stütz- und Transportlänge an. Die auf der Stützeinrichtung (8) befindlichen Flaschen (2) haben dadurch immer eine Seitenführung. Beim Umsetzvorgang nach erfolgtem Greifen der Flaschen (2) von der Umsetzeinrichtung (6) kann das vordere Führungsteil (35) der Warenführung (12) aus dem Umsetzbereich (7) entfernt werden.

Die Packeinrichtung (1) ist in der Variante von Figur 19 ansonsten wie im ersten Ausführungsbeispiel ausgebildet. Figur 20 bis 25 zeigen einen Umsetzzyklus in mehreren Schritten, wobei Figur 20 die Ausgangsstellung gemäß Figur 19 wiedergibt. Der Umsetzzyklus läuft wie in Figur 3 bis 8 ab.

In der Ausgangsstellung gemäß Figur 19 und 20 ist das vordere Führungsteil (35) ausgefahren und überlappt an seinem Rückende mit dem hinteren Führungsteil (34). Hierdurch ergibt sich eine geschlossene Warenführung (12), die bis zum Ende des Umsetzbereichs (7) reicht. Bis zum Eingriff mit der Umsetzeinrichtung (6) gemäß Figur 21 sind die Flaschen (2) seitlich geführt. Beim anschließenden Rückzug der Stützeinrichtung (8) in die rückwärtige Endstellung gemäß Figur 22 wird das vordere Führungsteil (35) mitbewegt und aus dem Umsetzbereich (7) entfernt. Es überlappt dabei mit dem hinteren Führungsteil (34) und kann über dessen Vorderende ein Stück vorstehen und die erste Flasche (2) am Anschlag (14) seitlich führen. Bei der anschließenden Vorwärtsbewegung der Stützeinrichtung (8) gemäß Figur 23 bis 25 folgt das vordere Führungsteil (35) unter Aufrechterhaltung der seitlichen Führungsfunktion. Die Endposition von Figur 25 entspricht wieder dem Zyklusbeginn von Figur 20.

Weitere Abwandlungen der vorbeschriebenen Ausführungsbeispiele und ihrer Varianten sind in verschiedener Weise möglich. Zum einen können die Merkmale der Ausführungsbeispiele und der Varianten beliebig miteinander kombiniert und ggf. auch vertauscht werden.

Zum anderen sind konstruktive Abwandlungen der Fördertechnik (3, 11) und des Umsetzers (6) möglich. Ein Zentrierrahmen (10) kann entfallen. Ferner kann die Packeinrichtung (1) auch in Verbindung mit einem Palettiervorgang benutzt werden, wobei die Warenträger (5) Zwischenlagen in einem Palettierstapel bilden, der be-und/oder entladen werden kann, wobei der Palettierstapel für die Stapelbildung in Förderrichtung (4) vorwärts und ggf. rückwärts bewegt wird. Die Warenführung (12) kann ggf. entfallen. Sie kann außerdem konstruktiv abgewandelt werden, z.B. durch eine axial fluchtende Anordnung der telekopierbaren Führungsteile. Ferner kann die jeweilige Warenführung (12) mehr als zwei Führungsteile (34,35) aufweisen. Die Warenführung (12) kann auch nur im Bereich der Stützeinrichtung (8) stationär oder mitfahrend angeordnet sein. Sie kann sich auch nur im Bereich des Warenförderers (3) befinden. Außerdem ist eine Kombination einer stationären und ggf. bis in den Umsetzbereich (7) reichenden Warenführung (12) an den beiden Längsrändern mit einer teleskopierbaren Warenführung (12) zwischen den Flaschenreihen möglich.

### BEZUGSZEICHENLISTE

- 1: Packeinrichtung
- 2: Ware, Stückgut, Dose, Flasche
- 3: Warenförderer
- 4: Förderrichtung
- 5: Warenträger, Karton
- 6: Umsetzeinrichtung
- 7: Umsetzbereich
- 8: Stützeinrichtung, Rollboden
- 9: Warenpulk
- 10: Zentrierrahmen
- 11: Transporteinrichtung für Warenträger
- 12: Warenführung, Geländer
- 13: Zentriermittel, Einweiser
- 14: Anschlag, Stopper
- 15: Hubgreifer
- 16: Greifmittel
- 17: Bewegungseinrichtung
- 18: Stützmittel, Stützband
- 19: Bandführung teleskopierbar
- 20: Oberband
- 21: Unterband
- 22: Bandumlenkung
- 23: Wagen vorn, Oberwagen
- 24: Wagen hinten, Unterwagen
- 25: Umlenkrolle
- 26: Teleskoptisch
- 27: Stützarm
- 28: Stützarm
- 29: Träger, Querträger
- 30: Auflage
- 31: Antrieb, Bandantrieb
- 32: Antrieb, Wagenantrieb
- 33: Führungsbereich vorn
- 34: Führungsteil, stationär
- 35: Führungsteil, instationär

## Patentansprüche

1. Packeinrichtung zum Ein- und/oder Auspacken von Waren (2), insbesondere Warenpulks (9), in einem kontinuierlich bewegten Warenstrom, in und/oder aus einem Warenträger (5), wobei die Packeinrichtung (1) einen Warenförderer (3) und eine Umsetzeinrichtung (6) für die in Förderrichtung (4) auf dem Warenförderer (3) im Warenstrom bewegten Waren (2) aufweist, wobei die Umsetzeinrichtung (6) direkt oberhalb des Warenträgers (5) angeordnet ist und eine vertikale relative Umsetzbewegung zwischen den Waren (2) und dem Warenträger (5) bewirkt, wobei zwischen der Umsetzeinrichtung (6) und dem Warenträger (5) im Umsetzbereich (7) eine temporär entfernbare Stützeinrichtung (8) für die Waren (2) angeordnet ist, wobei die Packeinrichtung (1) eine längenveränderliche Stützeinrichtung (8) aufweist, die mit den Waren (2) während ihrer Förderbewegung im Umsetzbereich (7) mittels einer An- und Abwälzbewegung in und außer Stützeingriff bringbar ist und wobei die Stützeinrichtung (8) als Rollboden ausgebildet ist, der unter einem zum Umsetzen vorgesehenen Warenpulk (9) an- und wegrollbar ist.

2. Packeinrichtung nach Anspruch 1, **dadurch gekennzeichnet, dass** die Stützeinrichtung (8) für eine kontinuierliche Förderbewegung der Waren (2) in Förderrichtung (4) synchron mitlauffähig ausgebildet ist.

3. Packeinrichtung nach Anspruch 1 oder 2, **dadurch gekennzeichnet, dass** die Stützeinrichtung (8) ein in Förderrichtung (4) längenveränderliches und umlaufendes Stützmittel (18), insbesondere ein Stützband, aufweist.

4. Packeinrichtung nach einem der vorhergehenden Ansprüche, **dadurch gekennzeichnet, dass** die Stützeinrichtung (8) eine teleskopierbare Bandführung (19) aufweist.

5. Packeinrichtung nach Anspruch 3 oder 4, **dadurch gekennzeichnet, dass** die Stützeinrichtung (8) mindestens einen steuerbaren Antrieb (31,32) für die Längenänderung und die Umlaufbewegung des biegeelastischen Stützmittels (18) aufweist.

6. Packeinrichtung nach Anspruch 4 oder 5, **dadurch gekennzeichnet, dass** die teleskopierbare Bandführung (19) relativ zueinander bewegliche, angetriebene Wagen (23,24) mit Umlenkrollen (25) und eine Bandumlenkung (22) für ein endloses Stützband (18) aufweist.

7. Packeinrichtung nach einem der Ansprüche 3 bis 6, **dadurch gekennzeichnet, dass** die Stützeinrichtung (8) einen längenveränderlichen Teleskoptisch (26) mit Stützarmen (27,28) für das Stützmittel (18) aufweist.

8. Packeinrichtung nach einem der vorhergehenden Ansprüche, **dadurch gekennzeichnet, dass** die Umsetzeinrichtung (6) als Hubgreifer (15) ausgebildet ist und Greifmittel (16) für die Waren (2) und/oder für einen Warenträger (5) sowie eine steuerbare Bewegungseinrichtung (17) aufweist.

9. Verfahren zum Ein- und/oder Auspacken von Waren (2), insbesondere Warenpulks (9), in einem kontinuierlich bewegten Warenstrom, in und/oder aus einem Warenträger (5) mittels einer Packeinrichtung (1), welche einen Warenförderer (3) und eine Umsetzeinrichtung (6) für die in Förderrichtung (4) auf dem Warenförderer (3) im Warenstrom bewegten bewegten Waren (2) aufweist, wobei die direkt oberhalb des Warenträgers (5) angeordnete Umsetzeinrichtung (6) eine vertikale relative Umsetzbewegung zwischen den Waren (2) und dem Warenträger (5) bewirkt, wobei zwischen der Umsetzeinrichtung (6) und dem Warenträger (5) im Umsetzbereich (7) eine temporär entfernbare Stützeinrichtung (8) für die Waren (2) angeordnet ist, wobei die Packeinrichtung (1) eine längenveränderliche Stützeinrichtung (8) aufweist, die mit den Waren (2) während ihrer Förderbewegung im Umsetzbereich (7) mittels einer An- und Abwälzbewegung in und außer Stützeingriff gebracht wird und wobei die Stützeinrichtung (8) als Rollboden ausgebildet ist, der unter einem zum Umsetzen vorgesehenen Warenpulk (9) angerollt und weggerollt wird.

10. Verfahren nach Anspruch 9, **dadurch gekennzeichnet, dass** die Stützeinrichtung (8) für eine kontinuierliche Förderbewegung der Waren (2) in Förderrichtung (4) synchron mitläuft.

## Claims

1. Packing device for packing and/or unpacking goods (2), in particular groups (9) of goods, in a continuously moving goods stream into and/or out of a goods carrier (5), wherein the packing device (1) has a goods conveyor (3) and a transfer device (6) for the goods (2) moved in the conveying direction (4) in the goods stream on the goods conveyor (3), wherein the transfer device (6) is arranged directly above the goods carrier (5) and effects a vertical relative transfer movement between the goods (2) and the goods carrier (5), wherein a temporarily removable supporting device (8) for the goods (2) is arranged between the transfer device (6) and the goods carrier (5) in the transfer area (7), wherein the packing device (1) has a variable-length supporting device (8), which, by means of a rolling-on and rolling-off movement, can be moved into and out of supporting engagement with the goods (2) during their conveying movement in the transfer area (7), and wherein the supporting device (8) is formed as a rolling floor, which can be rolled in and away under a goods group (9) provided for the transfer.

2. Packing device according to Claim 1, **characterized in that** the supporting device (8) is designed to run synchronously in the conveying direction (4) for a continuous conveying movement of the goods (2).

3. Packing device according to Claim 1 or 2, **characterized in that** the supporting device (8) has with a variable length in the conveying direction (4), circulating supporting means (18), in particular a supporting belt.

4. Packing device according to one of the preceding claims, **characterized in that** the supporting device (8) has a telescopic belt guide (19).

5. Packing device according to Claim 3 or 4, **characterized in that** the supporting device (8) has at least one controllable drive (31, 32) for the length change and the circulating movement of the flexible supporting means (18).

6. Packing device according to Claim 4 or 5, **characterized in that** the telescopic belt guide (19) has driven carriages (23, 24) that can be moved relative to one another and have deflection rollers (25) and also a belt deflector (22) for an endless supporting belt (18).

7. Packing device according to one of Claims 3 to 6, **characterized in that** the supporting device (8) has a variable-length telescopic table (26) with supporting arms (27, 28) for the supporting means (18).

8. Packing device according to one of the preceding claims, **characterized in that** the transfer device (6) is formed as a lifting gripper (15) and has gripping means (16) for the goods (2) and/or for a goods carrier (5) and also a controllable movement device (17).

9. Method for packing and/or unpacking goods (2), in particular groups (9) of goods, in a continuously moved goods stream into and/or out of a goods carrier (5) by means of a packing device (1), which has a goods conveyor (3) and a transfer device (6) for the goods (2) moved with a variable length in the conveying direction (4), in the goods stream on the goods conveyor (3), wherein the transfer device (6) arranged directly above the goods carrier (5) effects a vertical relative transfer movement between the goods (2) and the goods carrier (5), wherein a temporarily removable supporting device (8) for the goods (2) is arranged between the transfer device (6) and the goods carrier (5) in the transfer area (7), wherein the packing device (1) has a variable-length supporting device (8), which, by means of a rolling-on and rolling-off movement, is moved into and out of supporting engagement with the goods (2) during their conveying movement in the transfer area (7), and wherein the supporting device (8) is formed as a rolling floor, which is rolled in and away under a goods group (9) provided for the transfer.

10. Method according to Claim 9, **characterized in that** the supporting device (8) runs synchronously in the conveying direction (4) for a continuous conveying movement of the goods (2).

## Revendications

1. Système d'emballage pour emballer et/ou déballer des produits (2), en particulier des groupes de produits (9), dans un flux de produits déplacés en continu, dans et/ou hors d'un support de produits (5), le système d'emballage (1) présentant un transporteur de produits (3) et un système de transfert (6) pour les produits (2) déplacés dans le flux de produits dans la direction de transport (4) sur le transporteur de produits (3), le système de transfert (6) étant disposé directement au-dessus du support de produits (5) et provoquant un mouvement de transfert vertical relatif entre les produits (2) et le support de produits (5), un système de support (8) pour les produits (2), pouvant être enlevé temporairement, étant disposé entre le système de transfert (6) et le support de produits (5) dans la région de transfert (7), le système d'emballage (1) présentant un système de support (8) de longueur variable, qui peut être amené en engagement de support avec les produits (2) et être désengagé de ceux-ci pendant leur déplacement de transport dans la région de transfert (7) au moyen d'un déplacement de roulement d'avance et de recul, et le système de support (8) étant réalisé sous forme de plancher roulant qui peut être amené et retiré par roulement sous un groupe de produits (9) prévus pour être transférés.

2. Système d'emballage selon la revendication 1, **caractérisé en ce que** le système de support (8) est réalisé de manière à pouvoir être entraîné de manière synchronisée dans la direction de transport (4) en vue d'un déplacement de transport continu des produits (2).

3. Système d'emballage selon la revendication 1 ou 2, **caractérisé en ce que** le système de support (8) présente un moyen de support (18), en particulier une bande de support, de longueur variable et en circuit fermé dans la direction de transport (4).

4. Système d'emballage selon l'une quelconque des revendications précédentes, **caractérisé en ce que** le système de support (8) présente un guidage de bande télescopique (19).

5. Système d'emballage selon la revendication 3 ou 4, **caractérisé en ce que** le système de support (8) présente au moins un entraînement commandable (31, 32) pour la variation de longueur et le déplacement en circuit fermé du moyen de support flexible élastique (18).

6. Système d'emballage selon la revendication 4 ou 5, **caractérisé en ce que** le guidage de bande télescopique (19) présente des chariots entraînés (23, 24), déplaçables les uns par rapport aux autres, avec des poulies de renvoi (25) et un renvoi de bande (22) pour une bande de support sans fin (18).

7. Système d'emballage selon l'une quelconque des revendications 3 à 6, **caractérisé en ce que** le système de support (8) présente une table télescopique de longueur variable (26) avec des bras de support (27, 28) pour le moyen de support (18).

8. Système d'emballage selon l'une quelconque des revendications précédentes, **caractérisé en ce que** le système de transfert (6) est réalisé sous forme de préhenseur de levage (15) et présente des moyens de préhension (16) pour les produits (2) et/ou pour un support de produits (5) ainsi qu'un système de déplacement commandable (17).

9. Procédé pour emballer et/ou déballer des produits (2), en particulier des groupes de produits (9), dans un flux de produits déplacés en continu, dans et/ou hors d'un support de produits (5) au moyen d'un système d'emballage (1) qui présente un transporteur de produits (3) et un système de transfert (6) pour les produits (2) déplacés dans le flux de produits dans la direction de transport (4) sur le transporteur de produits (3), le système de transfert (6) disposé directement au-dessus du support de produits (5) provoquant un mouvement de transfert vertical relatif entre les produits (2) et le support de produits (5), un système de support (8) pour les produits (2), pouvant être enlevé temporairement, étant disposé entre le système de transfert (6) et le support de produits (5) dans la région de transfert (7), le système d'emballage (1) présentant un système de support (8) de longueur variable, qui peut être amené en engagement de support avec les produits (2) et être désengagé de ceux-ci pendant leur déplacement de transport dans la région de transfert (7) au moyen d'un déplacement de roulement d'avance et de recul, et le système de support (8) étant réalisé sous forme de plancher roulant qui peut être amené et retiré par roulement sous un groupe de produits (9) prévus pour être transférés.

10. Procédé selon la revendication 9, **caractérisé en ce que** le système de support (8) est entraîné de manière synchronisée dans la direction de transport (4) en vue d'un déplacement de transport continu des produits (2).
